# FASCICULE DE BREVET EUROPEEN

(11) **EP 3 336 324 B1**
(45) Date de publication et mention de la délivrance du brevet: **28.08.2019**
(21) Numéro de dépôt: 17191618.2
(22) Date de dépôt: 18.09.2017
(51) Int. Cl.: F01M 1/16, F01M 11/06, F01M 11/00

(54) **SYSTÈME DE CONTRÔLE D'UN CIRCUIT DE LUBRIFICATION D'UN MOTEUR COMPRENANT UN RÉSERVOIR TAMPON**
KONTROLLSYSTEM EINES SCHMIERKREISLAUFS EINES MOTORS, DER EINEN SPEICHERTANK UMFASST
SYSTEM FOR CONTROLLING A LUBRICATING CIRCUIT OF AN ENGINE COMPRISING A BUFFER TANK

(30) Priorité: 16.12.2016 FR 1662630
(43) Date de publication de la demande: 20.06.2018
(73) Titulaire: RENAULT s.a.s., 92100 Boulogne-Billancourt (FR)
(72) Inventeur: MILLON, Jean-Pierre, 78870 Bailly (FR)

(56) Documents cités:
- DE-A1-102011 084 146
- FR-A1- 2 984 401
- FR-A1- 3 017 652
- JP-A- 2002 174 106

## Description

L'invention se rapporte à un système de contrôle d'un circuit de lubrification d'un moteur comprenant un réservoir tampon.

L'usure d'huile dans un circuit de lubrification d'un moteur, est un problème important depuis l'arrivée de nouvelles normes. Actuellement celles-ci impactent fortement la dilution, l'oxydation, et les taux de matières charbonneuses.

La réduction des frottements réduit la consommation d'huile.

Hormis l'optimisation de la combustion, on peut optimiser l'impact de ces systèmes de combustion par l'augmentation du volume d'huile (mini & maxi).

Une consommation d'huile en augmentation réduit l'intervalle entre deux vidanges successives.

Afin de pouvoir mieux gérer la consommation d'huile dans un circuit de lubrification d'un moteur, un réservoir tampon a été intégré dans ledit circuit de lubrification, au niveau d'une zone haute pression d'huile.

L'alimentation et les sorties d'huile dudit réservoir tampon peuvent être non pilotées, ou pilotées par des systèmes actifs ou passifs, les gains et avantages obtenus par ces différentes solutions étant variables en fonction des besoins. La présence de ce réservoir tampon permet de délocaliser une partie de la quantité d'huile à embarquer hors de la zone carter humide et de ces contraintes (au maximum : perte de performance, aération, PCI ; au minimum : déjaugeage, aération, usure d'huile / Volume de consommable : Consommation versus intervalle de vidange).

Dans tous les cas, la section d'ajutage d'entrée doit être supérieure à celle de sortie pour que le volume du réservoir tampon se remplisse.

Le réservoir tampon sert de variable d'ajustement à la quantité d'huile devant circuler dans le carter du circuit de lubrification, en fonction des besoins en huile du moteur lors de différentes phases d'utilisation de celui-ci, comme par exemple, un arrêt longue durée du véhicule, une phase de démarrage, une phase de roulage ...

Actuellement les actions de remplir et/ou de désemplir le réservoir d'huile tampon à un instant donné, sont pilotées par une électrovanne d'entrée et une électrovanne de sortie, qui sont commandées de façon indépendante par deux sorties différentes au niveau d'un calculateur embarqué. Or, un tel pilotage mobilise deux sorties sur le calculateur, multipliant ainsi les risques d'erreurs sur le fonctionnement des deux électrovannes, et nécessitant donc un timing d'utilisation précis entre lesdites deux électrovannes.

FR3017652A1 décrit un système de contrôle d'un circuit de lubrification avec une électrovanne d'entrée et de sortie, ledit circuit comprenant un carter et un réservoir tampon, dont les entrées d'huile sont pilotées par ladite électrovanne de sortie.

Un système de contrôle d'un circuit de lubrification d'un moteur selon l'invention, permet de faciliter le pilotage des deux électrovannes en s'affranchissant des inconvénients relevés dans l'état de la technique.

L'invention a pour objet un système de contrôle d'un circuit de lubrification d'un moteur de véhicule comprenant un calculateur, une électrovanne d'entrée et une électrovanne de sortie, ledit circuit comprenant un carter et un réservoir tampon, dont les entrées d'huile sont pilotées par ladite électrovanne d'entrée et dont les sorties d'huile sont pilotées par ladite électrovanne de sortie.

La principale caractéristique d'un système de contrôle selon l'invention est que l'électrovanne d'entrée et l'électrovanne de sortie sont pilotées par le calculateur au niveau d'une seule et même sortie de commande, apte à assurer un pilotage différentiel desdites deux électrovannes. Autrement dit, la vanne d'entrée et la vanne de sortie sont pilotée par une sortie de commande unique du calculateur. Un système de contrôle selon l'invention se retrouve simplifié par rapport à ceux impliquant deux sorties de commande pour piloter lesdites deux vannes, et réduit ainsi les risques de dysfonctionnement en ayant qu'une seule sortie de commande à gérer au lieu de deux. La vanne d'entrée et la vanne de sortie sont placées de part et d'autre du réservoir tampon. Lorsque la sortie de commande est activée elle place la vanne d'entrée toujours dans la même configuration et la vanne de sortie toujours dans la même configuration. Le réservoir tampon permet d'ajuster la quantité d'huile présente dans le carter pour lubrifier le moteur, de manière à retarder son usure et à espacer les phases de son renouvellement par vidange. Le réservoir tampon permet d'utiliser l'huile présente dans le circuit de lubrification, de façon ingénieuse de manière notamment à retarder son usure.

Avantageusement, par défaut, l'électrovanne d'entrée est passante et l'électrovanne de sortie est non passante, et lorsque la sortie de commande de l'ordinateur est activée, l'électrovanne d'entrée est rendue non passante et l'électrovanne de sortie est rendue passante.

De façon préférentielle, le volume du réservoir tampon est compris entre 1 litre et 3 litres. L'huile contenue dans le réservoir sert d'appoint à l'huile contenue dans le carter.

L'invention a pour autre objet un procédé d'utilisation d'un système conforme à l'invention, avant le démarrage moteur du véhicule après une longue période d'arrêt.

La principale caractéristique d'un procédé selon l'invention, est qu'il comprend les étapes suivantes,
- Une étape de détermination du niveau d'huile en statique dans le carter,
- Une étape d'activation de la sortie de commande du calculateur de manière à alimenter le carter avec de l'huile en provenance du réservoir tampon, si le niveau d'huile déterminé à l'étape précédente est inférieur à un premier niveau minimum seuil.

Lors de cette phase d'utilisation, le moteur est à l'arrêt, le réservoir tampon servant à compléter le niveau d'huile dans le carter si la quantité d'huile déjà présente dans ledit carter s'avérait insuffisante. Le premier niveau minimum seuil prédéterminé intègre une marge de sécurité.

Avantageusement, lors d'une demande de démarrage du moteur du véhicule, un procédé selon l'invention comprend les étapes suivantes,
- Une étape de démarrage du moteur,
- Une étape de détermination du niveau d'huile en dynamique dans le carter,
- Une étape d'activation de la sortie de commande du calculateur de manière à alimenter le carter avec de l'huile en provenance du réservoir tampon, si le niveau d'huile déterminé à l'étape précédente est inférieur à un deuxième niveau minimum seuil prédéterminé.

Lors de cette phase d'utilisation, le moteur a été démarré, le réservoir tampon servant à compléter le niveau d'huile dans le carter si la quantité d'huile déjà présente dans ledit carter s'avérait insuffisante. Le deuxième niveau minimum seuil prédéterminé intègre une marge de sécurité. Avant le démarrage du moteur, il est supposé que le niveau d'huile en statique est supérieur au premier minimum seuil prédéterminé.

De façon préférentielle, lors d'une demande d'arrêt du moteur avec un dispositif de type Stop and Start, un procédé d'utilisation selon l'invention comprend les étapes suivantes,
- Une étape de mise à l'arrêt du moteur,
- Une étape de non activation de la sortie de commande du calculateur pour permettre à l'huile du carter de pénétrer dans le réservoir tampon.

Lors de cette phase d'arrêt temporaire du moteur, le circuit de lubrification n'ayant plus de fonction particulière, une partie de l'huile présente dans le carter est acheminée vers le réservoir tampon.

Préférentiellement, lors d'une demande de vidange du circuit de lubrification du moteur, un procédé d'utilisation selon l'invention comprend les étapes suivantes,
- Une étape de démarrage du moteur pour une mise en chauffe de l'huile, la sortie de commande du calculateur n'étant pas activée,
- Une étape de mesure de la température de l'huile,
- Une étape d'activation de la sortie de commande du calculateur, si la température de l'huile mesurée à l'étape précédente est supérieure à une température de consigne,
- Une étape d'arrêt du moteur, la sortie de commande de l'ordinateur demeurant activée,
- Une étape de vidange globale de l'huile,
- Une étape d'arrêt du moteur.

Avantageusement, après la phase de vidange, un procédé d'utilisation selon l'invention comprend en outre les étapes suivantes,
- Une étape d'alimentation en huile du circuit de lubrification,
- Une étape de démarrage du moteur,
- Une étape d'activation de la sortie de commande,
- Une étape d'arrêt de l'activation de ladite sortie de commande si la pression d'huile est supérieure à une valeur minimum requise,
- Une étape d'arrêt du moteur.

Un système de contrôle selon l'invention présente l'avantage d'être simple à gérer dans la mesure où les phases de pilotage de la vanne d'entrée et de la vanne de sortie sont simples et rapides à piloter. De plus un système de contrôle selon l'invention a l'avantage de diminuer les risques de dysfonctionnement en mettant en oeuvre une seule sortie de commande au lieu de deux habituellement. Enfin, un tel système de contrôle présente l'avantage de libérer une sortie de commande du calculateur qui pourra alors servir à d'autres fonctions.

On donne ci-après une description détaillée d'un mode de réalisation préféré d'un système de contrôle d'un circuit de lubrification d'un moteur en se référant aux figures suivantes :
- La figure 1 est un logigramme général listant quelques exemples d'utilisation d'un système de contrôle selon l'invention,
- La figure 2 est une vue en perspective d'un circuit de lubrification d'un moteur de véhicule comprenant un système de contrôle selon l'invention.

En se référant à la figure 2, un circuit de lubrification 1 d'un moteur 2 thermique comprend un carter 3 apte à recevoir de l'huile pour lubrifier ledit moteur 2 et un système de contrôle selon l'invention. Ce système de contrôle comprend un réservoir tampon 4, une électrovanne d'entrée, une électrovanne de sortie, et un calculateur apte à piloter lesdites deux vannes. Les deux électrovannes sont placées de part et d'autre du réservoir tampon 4, et sont pilotées par une seule et même sortie de commande dudit calculateur. De cette manière, lorsque la sortie de commande commune du calculateur n'est pas activée, l'électrovanne d'entrée est passante et l'électrovanne de sortie est non passante. Lorsque ladite sortie commune est activée, l'électrovanne d'entrée devient non passante et l'électrovanne de sortie devient passante. Autrement dit, la sortie commune du calculateur assure un pilotage différentiel desdites deux électrovannes. Le réservoir tampon 4 qui a une capacité comprise entre 1 litre et 3 litres, permet ainsi de stocker une quantité d'huile d'appoint qui pourra venir compléter la quantité d'huile située dans le carter 3. De même, si l'huile se retrouvait en excédent dans le carter 3 par rapport à un besoin lié à la phase d'utilisation du moteur 2, une fraction de celle-ci pourra alors être acheminée vers le réservoir tampon 4.

La figure 1 illustre des exemples d'utilisation d'un système de contrôle selon l'invention, que ce soit pour un particulier utilisant son véhicule au quotidien, ou pour un professionnel assurant une vidange du circuit de lubrification.
Premier exemple d'utilisation 7 :
   Le moteur 2 est à l'arrêt depuis une longue période et un individu souhaite démarrer son véhicule. Dans cette configuration, un procédé d'utilisation d'un système selon l'invention comprend les étapes suivantes :
   - Une étape de détermination du niveau d'huile en statique dans le carter 3,
   - Une étape d'activation de la sortie de commande du calculateur de manière à alimenter le carter 3 avec de l'huile en provenance du réservoir tampon 4, si le niveau d'huile déterminé à l'étape précédente est inférieur à un premier niveau minimum seuil prédéterminé.

   Il est bien entendu que si le niveau d'huile déterminé en statique était supérieur au premier niveau minimum seuil prédéterminé, la sortie de commande du calculateur ne serait pas activée.
Deuxième exemple d'utilisation 8, correspondant à une demande de démarrage du moteur 2 après une longue période d'arrêt. Dans cette configuration, un procédé d'utilisation d'un système selon l'invention, comprend les étapes suivantes,
   - Une étape de démarrage du moteur 2,
   - Une étape de détermination du niveau d'huile en dynamique dans le carter 3,
   - Une étape d'activation de la sortie de commande du calculateur de manière à alimenter le carter 3 avec de l'huile en provenance du réservoir tampon 4, si le niveau d'huile déterminé à l'étape précédente est inférieur à un deuxième niveau minimum seuil.

   Il est bien entendu que si le niveau d'huile déterminé en dynamique était supérieur au deuxième niveau minimum seuil prédéterminé, la sortie de commande du calculateur ne serait pas activée.
Troisième exemple d'utilisation 9, correspondant à une demande d'arrêt du moteur 2 avec un dispositif de type Stop and Start. Pour cette configuration, un procédé d'utilisation d'un système de contrôle selon l'invention comprend les étapes suivantes,
   - Une étape de mise à l'arrêt du moteur 2,
   - Une étape de non activation de la sortie de commande du calculateur pour permettre à une fraction de l'huile du carter 3 de pénétrer dans le réservoir tampon 4.

   Dans cette situation temporaire, l'huile dans le carter 3 n'a plus de fonction particulière, puisque le moteur 2 est à l'arrêt. Il est alors souhaitable d'alimenter le réservoir tampon 4 avec de l'huile en provenance du carter 3.
   Les trois exemples d'utilisation ci-avant évoqués s'adressent plutôt à un particulier utilisant son véhicule normalement.
Quatrième exemple d'utilisation 10, correspondant à une demande de lancement de la procédure de vidange d'huile. Pour cette configuration, un procédé d'utilisation d'un système de contrôle comprend les étapes suivantes,
   - Une étape de démarrage du moteur 2 pour une mise en chauffe de l'huile, la sortie de commande du calculateur n'étant pas activée,
   - Une étape de mesure de la température de l'huile,
   - Une étape d'activation de la sortie de commande du calculateur, si la température de l'huile mesurée à l'étape précédente est supérieure à une température de consigne,
   - Une étape d'arrêt du moteur 2, la sortie de commande de l'ordinateur demeurant activée,
   - Une étape de vidange globale de l'huile,
   - Une étape d'arrêt du moteur 2.
Cinquième exemple d'utilisation 11, correspondant à une alimentation en huile du circuit de lubrification après une vidange complète de celui-ci. Pour cette configuration, un procédé d'utilisation d'un système de contrôle selon l'invention comprend les étapes suivantes,
   - Une étape d'alimentation en huile du circuit de lubrification,
   - Une étape de démarrage du moteur 2,
   - Une étape d'activation de la sortie de commande,
   - Une étape d'arrêt de l'activation de ladite sortie de commande si la pression d'huile est supérieure à une valeur minimum requise,
   - Une étape d'arrêt du moteur 2.

Les deux exemples d'utilisation ci-avant mentionnés s'adressent plutôt à un professionnel.

## Revendications

1. Système de contrôle d'un circuit de lubrification (1) d'un moteur (2) de véhicule comprenant un calculateur, une électrovanne d'entrée et une électrovanne de sortie, ledit circuit (1) comprenant un carter (3) et un réservoir tampon (4), dont les entrées d'huile sont pilotées par ladite électrovanne d'entrée et dont les sorties d'huile sont pilotées par ladite électrovanne de sortie, **caractérisé en ce que** l'électrovanne d'entrée et l'électrovanne de sortie sont pilotées par le calculateur au niveau d'une seule et même sortie de commande, apte à assurer un pilotage différentiel desdites deux électrovannes.

2. Système de contrôle selon la revendication 1, **caractérisé en ce que** par défaut, l'électrovanne d'entrée est passante et l'électrovanne de sortie est non passante, et **en ce que** lorsque la sortie de commande de l'ordinateur est activée, l'électrovanne d'entrée est rendue non passante et l'électrovanne de sortie est rendue passante.

3. Système de contrôle selon l'une quelconque des revendications 1 ou 2, **caractérisé en ce que** le volume du réservoir tampon (4) est compris entre 1 litre et 3 litres.

4. Procédé d'utilisation d'un système conforme à l'une quelconque des revendications 1 à 3, avant le démarrage du moteur (2) du véhicule après une longue période d'arrêt, **caractérisé en ce qu'**il comprend les étapes suivantes,
- Une étape de détermination du niveau d'huile en statique dans le carter (3),
- Une étape d'activation de la sortie de commande du calculateur de manière à alimenter le carter (3) avec de l'huile en provenance du réservoir tampon (4), si le niveau d'huile déterminé à l'étape précédente est inférieur à un premier niveau minimum seuil prédéterminé.

5. Procédé d'utilisation selon la revendication 4, lors d'une demande de démarrage du moteur du véhicule, **caractérisé en ce qu'**il comprend les étapes suivantes,
- Une étape de démarrage du moteur (2),
- Une étape de détermination du niveau d'huile en dynamique dans le carter (3),
- Une étape d'activation de la sortie de commande du calculateur de manière à alimenter le carter (3) avec de l'huile en provenance du réservoir tampon (4), si le niveau d'huile déterminé à l'étape précédente est inférieur à un deuxième niveau minimum seuil prédéterminé.

6. Procédé d'utilisation selon l'une quelconque des revendications 4 ou 5, lors d'une demande d'arrêt du moteur (2) avec un dispositif de type Stop and Start, **caractérisé en ce qu'**il comprend les étapes suivantes,
- Une étape de mise à l'arrêt du moteur (2),
- Une étape de non activation de la sortie de commande du calculateur pour permettre à l'huile du carter (3) de pénétrer dans le réservoir tampon (4).

7. Procédé d'utilisation selon l'une quelconque des revendications 4 à 6, lors d'une demande de vidange du circuit de lubrification d'un moteur (2) de véhicule, **caractérisé en ce qu'**il comprend les étapes suivantes,
- Une étape de démarrage du moteur (2) pour une mise en chauffe de l'huile, la sortie de commande du calculateur n'étant pas activée,
- Une étape de mesure de la température de l'huile,
- Une étape d'activation de la sortie de commande du calculateur, si la température de l'huile mesurée à l'étape précédente est supérieure à une température de consigne,
- Une étape d'arrêt du moteur (2), la sortie de commande de l'ordinateur demeurant activée,
- Une étape de vidange totale de l'huile,
- Une étape d'arrêt du moteur (2).

8. Procédé d'utilisation selon la revendication 7, après la phase de vidange, **caractérisé en ce qu'**il comprend en outre les étapes suivantes,
- Une étape d'alimentation en huile du circuit de lubrification (1),
- Une étape de démarrage du moteur (2),
- Une étape d'activation de la sortie de commande,
- Une étape d'arrêt de l'activation de ladite sortie de commande si la pression d'huile est supérieure à une valeur minimum requise,
- Une étape d'arrêt du moteur (2).

## Patentansprüche

1. Steuerungssystem eines Schmierkreislaufs (1) eines Motors (2) eines Fahrzeugs, welches einen Rechner, ein Eingangsmagnetventil und ein Ausgangsmagnetventil umfasst, wobei der Kreislauf (1) ein Gehäuse (3) und einen Pufferspeicher (4) umfasst, deren Öleingänge von dem Eingangsmagnetventil gesteuert werden und deren Ölausgänge von dem Ausgangsmagnetventil gesteuert werden, **dadurch gekennzeichnet, dass** das Eingangsmagnetventil und das Ausgangsmagnetventil von dem Rechner an ein und demselben Steuerungsausgang gesteuert werden, der geeignet ist, eine differentielle Steuerung der zwei Magnetventile sicherzustellen.

2. Steuerungssystem nach Anspruch 1, **dadurch gekennzeichnet, dass** standardmäßig das Eingangsmagnetventil geöffnet ist und das Ausgangsmagnetventil geschlossen ist, und dadurch, dass, wenn der Steuerausgang des Computers aktiviert wird, das Eingangsmagnetventil geschlossen wird und das Ausgangsmagnetventil geöffnet wird.

3. Steuerungssystem nach einem der Ansprüche 1 oder 2, **dadurch gekennzeichnet, dass** das Volumen des Pufferspeichers (4) zwischen 1 Liter und 3 Litern liegt.

4. Verfahren zur Verwendung eines Systems gemäß einem der Ansprüche 1 bis 3 vor dem Starten des Motors (2) des Fahrzeugs nach einer langen Stillstandsperiode, **dadurch gekennzeichnet, dass** es die folgenden Schritte umfasst:
- einen Schritt der Bestimmung des Ölstands im Gehäuse (3) unter statischen Bedingungen,
- einen Schritt der Aktivierung des Steuerausgangs des Rechners, um dem Gehäuse (3) Öl aus dem Pufferspeicher (4) zuzuführen, falls der im vorhergehenden Schritt bestimmte Ölstand niedriger als ein vorbestimmter erster minimaler Schwellenwertfüllstand ist.

5. Verfahren zur Verwendung nach Anspruch 4 bei einer Anforderung zum Starten des Motors des Fahrzeugs, **dadurch gekennzeichnet, dass** es die folgenden Schritte umfasst:
- einen Schritt des Startens des Motors (2),
- einen Schritt der Bestimmung des Ölstands im Gehäuse (3) unter dynamischen Bedingungen,
- einen Schritt der Aktivierung des Steuerausgangs des Rechners, um dem Gehäuse (3) Öl aus dem Pufferspeicher (4) zuzuführen, falls der im vorhergehenden Schritt bestimmte Ölstand niedriger als ein vorbestimmter zweiter minimaler Schwellenwertfüllstand ist.

6. Verfahren zur Verwendung nach einem der Ansprüche 4 oder 5 bei einer Anforderung zum Abstellen des Motors (2) mit einer Vorrichtung vom Typ eines Stopp-Start-Systems, **dadurch gekennzeichnet, dass** es die folgenden Schritte umfasst:
- einen Schritt des Abstellens des Motors (2),
- einen Schritt der Nichtaktivierung des Steuerausgangs des Rechners, um zu ermöglichen, dass das Öl aus dem Gehäuse (3) in den Pufferspeicher (4) strömt.

7. Verfahren zur Verwendung nach einem der Ansprüche 4 bis 6 bei einer Anforderung zur Entleerung des Schmierkreislaufs eines Motors (2) des Fahrzeugs, **dadurch gekennzeichnet, dass** es die folgenden Schritte umfasst:
- einen Schritt des Startens des Motors (2) für eine Erwärmung des Öls, wobei der Steuerausgang des Rechners nicht aktiviert wird,
- einen Schritt der Messung der Temperatur des Öls,
- einen Schritt der Aktivierung des Steuerausgangs des Rechners, falls die im vorhergehenden Schritt gemessene Temperatur des Öls höher als eine Solltemperatur ist,
- einen Schritt des Abstellens des Motors (2), wobei der Steuerausgang des Computers aktiviert bleibt,
- einen Schritt des vollständigen Ablassens des Öls,
- einen Schritt des Abstellens des Motors (2).

8. Verfahren zur Verwendung nach Anspruch 7 nach der Phase der Entleerung, **dadurch gekennzeichnet, dass** es außerdem die folgenden Schritte umfasst:
- einen Schritt der Versorgung des Schmierkreislaufs (1) mit Öl,
- einen Schritt des Startens des Motors (2)
- einen Schritt der Aktivierung des Steuerausgangs,
- einen Schritt des Abstellens der Aktivierung des Steuerausgangs, falls der Öldruck höher als ein erforderlicher minimaler Wert ist,
- einen Schritt des Abstellens des Motors (2).

## Claims

1. Control system for controlling a lubricating circuit (1) of a vehicle engine (2), comprising a computer, an inlet solenoid valve and an outlet solenoid valve, said circuit (1) comprising a crankcase (3) and a buffer tank (4), the oil inlets of which are controlled by said inlet solenoid valve and the oil outlets of which are controlled by said outlet solenoid valve, **characterized in that** the inlet solenoid valve and the outlet solenoid valve are controlled by the computer at one and the same control output, which is able to ensure a differential control of said two solenoid valves.

2. Control system according to Claim 1, **characterized in that**, by default, the inlet solenoid valve is passing and the outlet solenoid valve is non-passing, and **in that**, when the control output of the computer is activated, the inlet solenoid valve is made non-passing and the outlet solenoid valve is made passing.

3. Control system according to either one of Claims 1 and 2, **characterized in that** the volume of the buffer tank (4) is between 1 litre and 3 litres.

4. Method of using a system according to any one of Claims 1 to 3, before starting the engine (2) of the vehicle after a long stop period, **characterized in that** it comprises the following steps:
- a step of determining the static oil level in the crankcase (3),
- a step of activating the control output of the computer so as to supply the crankcase (3) with oil from the buffer tank (4) if the oil level determined in the preceding step is below a first predetermined minimum threshold level.

5. Use method according to Claim 4, during a request to start the engine of the vehicle, **characterized in that** it comprises the following steps:
- a step of starting the engine (2),
- a step of determining the dynamic oil level in the crankcase (3),
- a step of activating the control output of the computer so as to supply the crankcase (3) with the oil from the buffer tank (4) if the oil level determined in the preceding step is below a second predetermined minimum threshold level.

6. Use method according to either one of Claims 4 and 5, during a request to stop the engine (2) with a device of the Stop and Start type, **characterized in that** it comprises the following steps:
- a step of starting the engine (2),
- a step of non-activating the control output of the computer to allow the oil of the crankcase (3) to enter the buffer tank (4).

7. Use method according to any one of Claims 4 to 6, during a request to drain the lubricating circuit of a vehicle engine (2), **characterized in that** it comprises the following steps:
- a step of starting the engine (2) for heating the oil, the control output of the computer not being activated,
- a step of measuring the temperature of the oil,
- a step of activating the control output of the computer if the temperature of the oil measured in the preceding step is above a setpoint temperature,
- a step of stopping the engine (2), the control output of the computer remaining activated,
- a step of completely draining the oil,
- a step of stopping the engine (2).

8. Use method according to Claim 7, after the draining phase, **characterized in that** it additionally comprises the following steps:
- a step of supplying oil to the lubricating circuit (1),
- a step of starting the engine (2),
- a step of activating the control output,
- a step of stopping the activation of said control output if the oil pressure is above a required minimum value,
- a step of stopping the engine (2).
